# EUROPÄISCHE PATENTSCHRIFT

(11) **EP 0 025 833 B1**
(45) Veröffentlichungstag und Bekanntmachung des Hinweises auf die Patenterteilung: **28.07.1982**
(21) Anmeldenummer: 80104262.3
(22) Anmeldetag: 19.07.1980
(51) Int. Cl.: H01H 33/24

(54) **Druckgasschalter**
Gas blast switch
Interrupteur à gaz comprimé

(30) Priorität: 25.09.1979 CH 8626/79
(43) Veröffentlichungstag der Anmeldung: 01.04.1981
(73) Patentinhaber: Sprecher & Schuh AG, CH-5001 Aarau (CH)
(72) Erfinder: Graf, Rudolf, CH-5038 Obermuhen (CH)
(74) Vertreter: Schaad, Walter F. (CH)

## Beschreibung

Die Erfindung betrifft einen Druckgasschalter der im Oberbegriff des Patentanspruches 1 genannten Art. Solche Druckgasschalter sind beispielsweise aus der CH-A 554597 oder aus der DE-A 2140284 bekannt. Bei diesen Schaltern kommt dem Abschirmkörper bei einem Ausschalthub die Funktion zu, das elektrische Feld, das vom Ende des zweiten (in der Regel rohrförmigen) Kontaktstück ausgeht, zu vergleichmässigen, um - nach der Löschung des Schaltlichtbogens - keine Extremwerte der Feldstärke entstehen zu lassen. Dabei bietet die Feder, unter deren Wirkung der Abschirmkörper steht, ausserdem den Vorteil, dass gegen Ende eines Einschalthubes die dabei bewegten Teile der Schalters wirksam verzögert werden. Dabei wird auch ein Teil der beim Einschalthub vom Schalterantrieb aufgebrachten mechanischen Kraft durch die Feder bis zum nächstfolgenden Ausschalthub gespeichert und unterstützt sodann den Ausschalthub. Bei den bekannten Schaltern ist indessen das zweite Kontaktstück, dem der Abschirmkörper zugeordnet ist, ortsfest angeordnet, woraus folgt, dass der vom ersten Kontaktstück bei einem Ausschalthub zurückzulegende Weg exakt der zwischen den Kontaktstücken in Ausschaltstellung vorhandenen Schaltstrecke zu entsprechen hat. Ausserdem ist es eine bekannte Tatsache, dass die Trennstrecke zwischen den Kontaktstücken, d.h. die minimale Distanz, die die Kontaktstücke voneinander aufzuweisen haben, damit eine Löschung des Schaltlichtbogens überhaupt zustande kommt, grösser wird, je grösser die zu unterbrechenden Ströme werden. Es ist natürlich anzustreben, dass diese Trenndistanz bei einem Ausschalthub so rasch als möglich erreicht wird. Dies bedingt bei den bekannten Schaltern einen langhubigen Antriebsmechanismus, der darüber hinaus ausreichend leistungsfähig ist, um innert nützlicher Frist die erwünschte Trenndistanz herbeizuführen.

Bei diesem Stand der Technik ist ein Zweck der Erfindung darin zu sehen, einen Schalter der eingangs genannten Art zu schaffen, bei dem unter Beibehaltung der genannten Vorteile, die der Abschirmkörper und dessen Feder bieten, und unter Verwendung nur eines und erst noch relativ kurzhubigen Antriebes die Trenndistanz viel rascher erreicht ist, und bei dem die zwischen den Kontaktstücken in Ausschaltstellung vorhandene Schaltstrecke die Länge des Hubes des Antriebes übertrifft. Dieser Zweck wird bei dem vorgeschlagenen Druckgasschalter dadurch erreicht, dass der Abschirmkörper und das zweite Kontaktstück zu gegenläufiger Bewegung miteinander gekuppelt sind.

Wenn also die Blasdüse im Zuge eines Einschalthubes den Abschirmkörper zurückverschiebt, stösst das zweite Kontaktstück durch die Blasdüse hindurch in Richtung auf das erste Kontaktstück vor. Umgekehrt, wenn bei einem Ausschalthub der Abschirmkörper wegen der sich zurückziehenden Blasdüse sich in seine vorgeschobene Stellung verschieben kann, dann entfernt sich gleichzeitig und zusätzlich das zweite Kontaktstück vom ersten Kontaktstück.

Merkmale bevorzugter Ausführungsformen der Erfindung sind den abhängigen Ansprüchen zu entnehmen und ergeben sich auch aus der nachfolgenden, rein beispielsweisen Beschreibung anhand der Zeichnung. Es zeigen:
die Fig. 1 - 3 schematische Axialschnitte durch die in diesem Zusammenhang wesentlichen Bestandteile eines Druckgasschalters in drei verschiedenen Stellungen.

Ein Druckgasschalter 10 ist in Fig. 1 in Einschaltstellung, in Fig. 3 in Ausschaltstellung und in Fig. 2 in einer Zwischenstellung dargestellt. Dieser Druckgasschalter weist zwei Sätze von Kontaktstücken auf. Der erste Satz ist mit einem nur schematisch angegebenen Schalterantrieb 11 verbunden und umfasst ein erstes, rohrförmiges Kontaktstück 12, sowie einen ersten, ebenfalls rohrförmigen Nennstromkontakt 13, wobei diese beiden Kontakte - wie noch zu zeigen sein wird - mechanisch miteinander verbunden sind, so dass sie sich jeweils gleichsinnig und um den gleichen Weg verschieben. Der erste Nennstromkontakt 13 ist im Bereich seines freien Endes durch einen Flansch 14 verschlossen. Ausserdem ist der erste Nennstromkontakt verschiebbar auf einem ortsfest abgestützten Pumpkolben 15 gelagert. Dieser Pumpkolben 15 ist mit einem zentralen Durchlass 16 versehen, in dem das erste Kontaktstück 12 verschiebbar gelagert ist. Zumindest in Einschaltstellung wird somit durch den Flansch 14, die Innenseite des ersten Nennstromkontaktes 13, die Aussenseite des ersten Kontaktstückes 12 und dem Pumpkolben ein Pumpraum 17 umschlossen, der ein Löschgas enthält.

An der dem Pumpraum 17 zugekehrten Seite des Flansches 14 ist über Stege 18 ein zylindrischer, sich in den Pumpraum 17 hinein erstrekkender Fortsatz 19 befestigt, der im Bereich seines freien Endes über weitere Stege 20 an der Aussenseite des ersten Kontaktstückes 12 befestigt ist. Im Pumpkolben 15 dagegen ist eine gegengleich zum Fortsatz 19 geformte Vertiefung 21 vorhanden, die dazu bestimmt ist, im Zuge des Ausschalthubes den Fortsatz 19 aufzunehmen, wodurch - wie aus Fig. 2 ersichtlich - der Pumpraum 17 in zwei voneinander getrennte Pumpräume 17' und 17" unterteilt wird.

Im wesentlichen auf dem Flansch 14 ist eine gesamthafte mit 22 bezeichnete Blasdüse aus einem elektrischen Isoliermaterial befestigt. Diese weist einen Düsenkörper 23 auf, der einen von den Zwischenräumen zwischen den Streben 18 ausgehenden Einlassbereich 24, eine engste Stelle 25 sowie einen sich in der Art eines Diffusors erweiternden Auslassbereich 26 aufweist. Im Einlassbereich 24 ist ausserdem noch eine Trennwand 27 in der Form eines hohlen Kegelstumpfes vorhanden, die den Einlassbereich 24 in zwei voneinander getrennte, jedoch koaxiale und zur engsten Stelle 25 hin konvergierende, mantelförmige Einlasskanäle 24' und 24" (Fig. 2) unterteilt, wobei der Einlasskanal 24_{'} stets mit dem Pumpraum 17' und der Einlasskanal 24" stets mit dem Pumpraum 17_{"} in Verbindung steht. Wie aus der Zeichnung deutlich hervorgeht, ist der Durchlassquerschnitt des Einlasskanals 24' bedeutend geringer als jener des Einlasskanals 24". Dies hat zur Folge, dass sobald im Zuge eines Ausschalthubes der Fortsatz 19 beginnt, in die Vertiefung 21 einzudringen, der Druckanstieg im Pumpraum 17' wegen der geringeren Abströmmöglichkeit momentan grösser ist als im Pumpraum 17". Dadurch werden sich die während des Ausschalthubes besonders im Bereich der engsten Stelle 25 durch die Erhitzung entstehenden, unter hohem Druck stehenden Löschgase - soweit sie nicht durch den Auslassbereich 26 entweichen können - allenfalls nur und auch dies nur momentan in den Pumpraum 17_{"} zurückgedrängt, während die Beblasung des Schaltlichtbogens mit frischem Löschgas aus dem Pumpraum 17' fortgesetzt wird.

Der Fig. 1 ist zu entnehmen, dass der erste Nennstromkontakt 13 mit einem zweiten, ortsfest angeordneten und ebenfalls rohrförmigem, zweiten Nennstromkontakt 28 zusammenwirkt. In diesem Nennstromkontakt 28 ist über metallische Streben 29 ein ebenfalls metallischer Ring 30 gehaltert, in dem ein zweites, ebenfalls rohrförmiges Kontaktstück 31 längsverschiebbar gelagert ist. Aus der Fig. 1 geht hervor, dass dieses zweite Kontaktstück 31 in Einschaltstellung die Blasdüse 22 an ihrer engsten Stelle 25 praktisch verschliesst und zugleich in das freie Ende des ersten Kontaktstückes 12 eingreift. An dem dem ersten Kontaktstück 12 abgekehrten Ende des zweiten Kontaktstückes 31 ist (in Fig. 1 nur schematisch dargestellt) das eine Ende einer Zugfeder 32 befestigt, deren anderes Ende an einer ortsfesten Stelle 33 im Schalter befestigt ist. Die Zugfeder 32 hat die Tendenz, das zweite Kontaktstück 31 in Fig. 1 nach oben zu ziehen.

An der Mantelfläche des zweiten Kontaktstükkes 31 sind mehrere, in gleichmässigen Winkelabständen verteilte Lageraugen 34 vorhanden. An jedem Lagerauge 34 ist das eine Ende eines zweiarmigen Hebels 35 angelenkt, der seinerseits um einen Schwenkzapfen 36 in einem jeweils an einer Strebe 29 angeformten Lagerauge 37 verschwenkbar ist. Das andere Ende jedes der zweiarmigen Hebel 35 ist bei 38 an das eine Ende einer Schwinge 39 angelenkt. Das andere Ende jeder Schwinge 39 ist an einem Lagerauge 40 angelenkt, das auf der der Blasdüse abgekehrten Seite eines Abschirmkörpers 41 aus Blech verankert ist.

Dieser Abschirmkörper 41 besitzt an seinem Umfang einen in Richtung zum Hebel 35 hin umgebogenen Rand 42, der - zumindest in seiner vorgeschobenen Stellung gemäss Fig. 2 und 3 - in elektrischem Kontakt mit den Kontaktflächen des zweiten Nennstromkontaktes 28 steht. Ausserdem besitzt dieser Abschirmkörper 41 in seiner Mitte einen etwa trichterförmig von der Blasdüse 22 weg divergierenden Durchlass 43, der, wie aus Fig. 1 ersichtlich, in Einschaltstellung durch den auslassseitigen Bereich des Düsenkörpers 23 praktisch verschlossen ist. An der Aussenseite des Düsenkörpers 23 ist ausserdem eine Schulter 44 ausgebildet, die dazu dient, beim Einschalthub, d.h. beim Übergang von der in Fig. 3 in die in Fig. 1 dargestellte Stellung, mit der der Blasdüse 22 zugekehrten Stirnseite 45 (Fig. 2,3) des Abschirmkörpers 41 zusammenzuwirken und damit den Abschirmkörper 41 längs des zweiten Kontaktstückes 31 zurück zu verschieben.

Bei einem Ausschalthub, also wenn sich die Bestandteile 12 bis 27 und 44 von den übrigen Bestandteilen entfernen, läuft der Abschirmkörper 41 unter der Wirkung der über die Hebel 35 auf ihn wirkenden Zugfeder 32 des zweiten Kontaktstücks 31 nach und gleichzeitig zieht sich auch das zweite Kontaktstück 31 aus seiner bezüglich des zweiten Nennstromkontaktes 28 vorgeschobenen Stellung in diesen zurück. In Fig. 2 ist die vorgeschobene Endlage des Abschirmkörpers 41 und zugleich die zurückgezogene Endlage des zweiten Kontaktstückes 31 gezeigt, wobei diese Endlage durch nicht näher dargestellte Anschläge definiert sein kann.

Aus dem Gesagten ergibt sich, dass bei dem beschriebenen Schalter 10 zumindest am Anfang des Ausschalthubes die Zunahme der Trenndistanz zwischen den Kontaktstücken 12 und 31 erheblich grösser ist als der vom direkt angetriebenen Kontaktstück 12 tatsächlich zurückgelegte Weg.

Das Verhältnis des Verschiebeweges des Abschirmkörpers 41 und des (gegenläufigen) Weges des zweiten Kontaktstückes 31 hängt vom «Übersetzungsverhältnis» der Hebel 35 ab.

Für den Abschirmkörper 41, dem in erster Linie die Funktion zukommt, bei einem Ausschalthub so schnell als möglich das elektrische Feld am Ende der Kontaktstücke 28 bzw. 31 zu vergleichmässigen, d.h. in die Stellung gem. Fig. 2 zu gelangen, kann ein vergleichsweise geringer Verschiebeweg ausreichen. Dagegen ist es zweckmässig, einen verhältnismässig grösseren Verschiebeweg für das zweite Kontaktstück 31 vorzusehen, damit der Schaltlichtbogen möglichst schnell in die Länge gezogen wird, um die Löschung zu begünstigen.

## Patentansprüche

1. Druckgasschalter mit zwei koaxial angeordneten und durch Axialbewegung miteinander in und ausser Eingriff bringbaren Kontaktstücken, wobei dem ersten, mit einem Antrieb verbundenen Kontaktstück in fester Bezugslage eine einlassseitig mit einem bei einem Ausschalthub unter Druck setzbaren Kompressionsraum für ein Löschgas verbundene Blasdüse vorgelagert ist, in die in Einschaltstellung das zweite Kontaktstück eingreift, und wobei das zweite Kontaktstück von einem Abschirmkörper umgeben ist, der mittels der Blasdüse bei einem Einschalthub aus seiner in Ausschattstellung vorgeschobenen Stellung gegen die Wirkung einer Feder längs des zweiten Kontaktstückes zurückverschiebbar ist, dadurch gekennzeichnet, dass der Abschirmkörper (41) und das zweite Kontaktstück (31) zu gegenläufiger Bewegung miteinander gekuppelt sind.

2. Druckgasschalter nach Patentanspruch 1, dadurch gekennzeichnet, dass der Abschirmkörper (41) und das zweite Kontaktstück (31) über ein Hebelgetriebe (35, 38) miteinander gekuppelt sind.

3. Druckgasschalter nach Patentanspruch 2, dadurch gekennzeichnet, dass das Übersetzungsverhältnis des Hebelgetriebes (35, 38) so gewählt ist, dass der Verschiebeweg des Abschirmkörpers (41) geringer als jener des zweiten Kontaktstückes (31) ist.

4. Druckgasschalter nach einem der Patentansprüche 1, 2 oder 3, dadurch gekennzeichnet, dass die genannte Feder (32) am zweiten Kontaktstück (31) angreift.

5. Druckgasschalter nach Patentanspruch 4, dadurch gekennzeichnet, dass die Feder eine Zugfeder (32) ist, die an dem dem ersten Kontaktstück (12) abgekehrten Ende des zweiten Kontaktstückes (31) angreift.

6. Druckgasschalter nach Patentanspruch 2 oder 3, dadurch gekennzeichnet, dass das Hebelgetriebe (35, 38) wenigstens einen zweiarmigen, auf einem ortsfesten Schwenkzapfen (36) gelagerten Hebel (35) aufweist, der einerends an das zweite Kontaktstück (31) und andernends an einer Schwinge (39) angelenkt ist, die ihrerseits am Abschirmkörper (41) angelenkt ist.

7. Druckgasschalter nach Patentanspruch 1, dadurch gekennzeichnet, dass die zentrale Öffnung (43) des Abschirmkörpers (41) in der Art eines von der Blasdüse (22) weg divergierenden Diffusors geformt ist, in welchen in Einschaltstellung der auslassseitige Teil der Blasdüse (22) eingreift.

8. Druckgasschalter nach Patentanspruch 1, beim dem sowohl das erste als auch das zweite Kontaktstück (12 bzw. 31) von je einem koaxial angeordneten Leistungskontakt (13 bzw. 28) umgeben ist, wobei diese Nennleistungskontakte miteinander in und ausser Eingriff bringbar sind, dadurch gekennzeichnet, dass der Abschirmkörper (41) in gleitendem elektrischen Kontakt mit dem das zweite Kontaktstück (31) umgebenden Nennleistungskontakt (28) ist.

## Claims

1. Gas-blast switch having two coaxially arranged contact elements capable of being brought into and out of engagement with one another by axial movement, the first contact element being connected with drive means and having associated thereto in a fixed relative position ahead of the first contact element a blast nozzle, the inlet of which being in flow-communication with a compression chamber for a quenching gas, the compression chamber being pressurized during a cut-off stroke of the switch, the second contact element engaging with the blast nozzle in the switch-on position and being surrounded by a screening body which is displaceable in the course of a switch-on stroke by means of the blast nozzle and against the action of a spring out of a forwardly advanced position in the cut-off position of the switch, characterized in that the sceening body (41) and the second contact element (31) are couplet to one another for opposite movement.

2. Gas-blast switch according to claim 1, characterized in that the screening body (41) and the second contact element are coupled to one another by a leverage (35, 38).

3. Gas-blast switch according to claim 2, characterized in that the ratio of transmission of the leverage (35, 38) is such that the path of displacement of the screening body (41) is shorter than that of the second contact element (31).

4. Gas-blast switch according to one of the claims 1, 2 or 3, characterized in that said spring (32) engages at the second contact element (31). 5. Gas-blast switch according to claim 4, characterized in that the spring is a tension spring (32) engaging at the second contact element (31) at its end facing away from the first contact element (12).

6. Gas-blast switch according to claim 2 or 3, characterized in that the leverage (35, 38) comprises at least one double-arm lever (35) pivotably mounted on a stationary pivot pin, said double-arm lever (35) being hingedly connected with one of its ends with the second contact element (31) and with its other end with a rocker arm (39) which in turn is hingedly connected to the screening body (41).

7. Gas-blast switch according to claim 1, characterized in that the central opening (43) of the screening body (41) is shaped as a diffusor diverging away from the blast nozzle (22), the outlet portion of which engaging into the diffusor in the switch-on position of the switch.

8. Gas-blast switch according to claim 1 in which the first and the second contact element (12, 31, respectively) are surrounded each by a coaxially arranged power contact (13, 28, respectively), the power contacts being capable of being brought into and out of engagement with one another, characterized in that the screening body (41) is in sliding contact with the power contact (28) surrounding the second contact element (31).

## Revendications

1. Disjoncteur à gaz sous pression comprenant deux éléments de contact disposés coaxialement et pouvant être amenés en prise mutuelle, et en être dégagés, par mouvement axial, le premier élément de contact relié à une commande étant placé en position fixe en avant d'une buse de soufflage d'un gaz d'extinction reliée du côté admission à un volume de compression pouvant être mis sous pression lors d'une course de coupure, buse dans laquelle pénètre le second élément de contact en position de mise en circuit, le second élément de contact étant entouré par un corps de blindage qui peut être ramené, lors d'une course de mise en circuit, grâce à la buse de soufflage, à partir de sa position avancée en position de coupure, à l'encontre de l'action d'un ressort et le long du second élément de contact, caractérisé en ce que le corps de blindage (41) et le second élément de contact (31) sont accouplés l'un à l'autre de manière à se déplacer en sens inverses.

2. Disjonteur à gaz sous pression selon la revendication 1, caractérisé en ce que le corps de blindage (41) et le second élément de contact (31) sont accouplés l'un à l'autre par un dispositif à leviers (35,38).

3. Disjoncteur à gaz sous pression selon la revendication 2, caractérisé en ce que le rapport de transmission du dispositif à leviers (35, 38) est choisi de telle manière que le trajet de déplacement du corps de blindage (41) est plus faible que celui du second élément de contact (31

4. Disjoncteur à gaz sous pression selon l'une quelconque des revendications 1 à 3, caractérisé en ce que ledit ressort (32) agit sur le second élément de contact (31).

5. Disjoncteur à gaz sous pression selon la revendication 4, caractérisé en ce que le ressort est un ressort de traction (32) qui agit sur l'extrémité du second élément de contact (31) distante du premier élément de contact (12).

6. Disjoncteur à gaz sous pression selon la revendication 2 ou la revendication 3, caractérisé en ce que le dispositif à leviers (35, 38) comprend au moins un levier (35) à deux bras monté sur un tourillon oscillant (36) à emplacement fixe, et qui est articulé à une extrémité au second élément de contact (31 ) et à l'autre extrémité, à une bielle oscillante (39) qui est à son tour articulée au corps de blindage (41

7. Disjoncteur à gaz sous pression selon la revendication 1, caractérisé en ce que l'ouverture centrale (43) du corps de blindage (41) a la forme d'un diffuseur divergent à l'éloignement de la buse de soufflage (22), dans lequel pénètre, en position de mise en circuit, la partie côté échappement de la buse de soufflage (22).

8. Disjoncteur à gaz sous pression selon la revendication 1, dans lequel aussi bien le premier que le second élément de contact (12 ou 31) sont chacun entourés par un contact de puissance (13 ou 28) disposés coaxialement, ces contacts de puissance moninale pouvant être amenés en coopération mutuelle, et être dégagés l'un de l'autre, caractérisé en ce que le corps de blindage (41) est en contact électrique glissant avec le contact de puissance nominale (28) qui entoure le second élément de contact (31).
